# EUROPÄISCHE PATENTSCHRIFT

(11) **EP 2 128 525 B1**
(45) Veröffentlichungstag und Bekanntmachung des Hinweises auf die Patenterteilung: **07.01.2015**
(21) Anmeldenummer: 09005033.7
(22) Anmeldetag: 04.04.2009
(51) Int. Cl.: F24B 1/192, F24C 15/04, E06B 3/66

(54) **Brennraumbegrenzung**
Wall element of a combustion chamber
Elément de paroi d'une chambre de combustion

(30) Priorität: 27.05.2008 DE 102008025412
(43) Veröffentlichungstag der Anmeldung: 02.12.2009
(73) Patentinhaber: Schott AG, 55122 Mainz (DE)
(72) Erfinder: Stolz, Claudia, 55218 Ingelheim (DE); Esemann, Hauke, Dr., 55286 Wörrstadt (DE); Schmidbauer, Wolfgang, Dr., 55126 Mainz (DE); Gabelmann, Torsten, 65199 Wiesbaden (DE)
(74) Vertreter: Fleck, Hermann-Josef

(56) Entgegenhaltungen:
- EP-A- 0 431 508
- WO-A-03/039193
- CH-A- 86 804
- DE-B- 1 009 771
- DE-B- 1 172 810
- DE-C1- 3 918 158
- DE-U1- 8 111 584
- DE-U1- 20 022 402
- GB-A- 105 918
- US-A1- 2006 272 171

## Beschreibung

Die Erfindung betrifft eine Brennraumbegrenzung mit einem Isolierglaselement mit wenigstens zwei Sichtscheiben bestehend aus zumindest bereichsweise transparentem Glas- oder Glaskeramikmaterial, die unter Belassung eines Luftraumes zueinander beabstandet angeordnet sind, und wobei im Bereich des Luftraums zumindest teilweise ein Sichtbereich gebildet ist.

Solche Brennraumbegrenzungen kommen bei Raumheizern, beispielsweise Kaminöfen oder sonstigen Brennanlagen (beispielsweise Müllverbrennungsanlagen, Pyrolyseöfen, Krematorien ...) oder auch bei Backöfen beispielsweise als Backofentür zum Einsatz. Sie ermöglichen dem Anwender den Einblick in den Brennraum. Dabei wird durch den Mehrscheibenaufbau eine Isolationswirkung erzielt.

Aus der GB 1, 087, 296 ist eine Tür für einen Ofen bekannt. Diese weist zwei zueinander parallele Sichtscheiben auf, die mittels Distanzstücken auf Abstand gehalten werden. In dem so gebildeten Luftraum kann Raumluft zirkulieren. Diese erwärmt sich beim Durchtritt durch den Luftraum und hilft bei der Raumbeheizung.

In der US 40 58 107 ist ein Türsystem beschrieben, welches ebenfalls aus zwei mit Abstandhalteeinrichtungen versehenen Sichtscheiben besteht. Der Türrahmen beinhaltet eine Reihe von Luftdurchlassöffnungen sowohl in der unteren als auch oberen Halteleiste, damit die im Scheibenzwischenraum erhitzte Luft konvektieren und dem Aufstellraum warme Luft zuführen kann.

Die US 2004 00 11 348 A1 beschreibt einen Doppelscheibenaufbau, der ebenfalls einen Zwischenraum zwischen beiden Sichtscheiben definiert. Die Sichtscheiben sind jedoch nicht parallel zueinander angeordnet, sondern so aufgebaut, dass sich der Spalt am oberen Ende der Sichtscheiben verringert. Zusätzlich sorgt ein Gebläse dafür, dass entweder Raum- oder Frischluft in den Scheibenzwischenraum geblasen wird, um insbesondere die innere Sichtscheibe zu kühlen. Ziel ist es, eine Temperaturbelastung zu erreichen, bei welcher sicher vorgespanntes Kalk-Natron-Glas eingesetzt werden kann.

Das US-Patent 2005/01 39 209 A1 geht schließlich noch einen Schritt weiter. Wie in US 2004 00 11 348 beschrieben, konvektiert entweder Luft ohne Zwang oder aber mit Unterstützung eines Gebläses zwischen zwei Scheiben. Die äußere Sichtscheibe ist durch eine Plastikscheibe ersetzt. Zum Betrieb des Gebläses ist elektrische Energie nötig, die die Energiebilanz verschlechtert.

Weiterer relevanter Stand der Technik ist aus den Dokumenten CH-86804, DE-8 111 584 U1 und DE-200 22 402 U1 bekannt.

Bei den bekannten Isolierglaselementen sammelt sich Staub und je nach Konstruktion Ruß im Luftraum zwischen den Sichtscheiben, so dass eine regelmäßige Reinigung erforderlich ist. Eine der Sichtscheiben müsste daher jeweils ausbaubar in einer Halterung integriert sein. Dies ist bei den bekannten Systemen nicht mit geringem Aufwand möglich. Darüber hinaus bedingt dies eine aufwändige Rahmenkonstruktion für das Isolierglaselement. Weiterhin hat sich gezeigt, dass die Sichtscheiben bei Verpuffungen im Brennraum hohen Belastungen ausgesetzt sind. Die bei einer Verpuffung entstehenden Kräfte werden über die Distanzstücke von der inneren auf die äußere Sichtscheibe übertragen. Dabei entstehen im Bereich der Distanzstücke lokale Druckspitzen. Um diese sicher abtragen zu können, müssen die einzelnen Sichtscheiben eine ausreichende Festigkeit und damit eine ausreichende Dicke aufweisen.

Bei den bekannten Isolierglaselementen ist weiterhin auch eine nachteilige Auswirkung auf das Emissionsverhalten der Brennstelle zu beobachten. Die der Brennstelle zugekehrte Sichtscheibe wird durch die im Luftraum zirkulierende Luft gekühlt. An der Innenseite der gekühlten Innenscheibe wird die Entstehung von zum Beispiel Stickoxiden begünstigt, die zu einer Verschlechterung des Abgasverhaltens beitragen. Durch die Kühlung der Innenscheibe wird zudem die Verbrennungstemperatur begrenzt, was zu einer erhöhten Feinstaubemission führt.

Es ist Aufgabe der Erfindung, ein Brennraumbegrenzung der eingangs erwähnten Art zu schaffen, das zu einem verbesserten Emissionsverhalten der Brennstelle beiträgt und dabei einfach reinigbar ist.

Diese Aufgabe wird durch die Merkmale des Anspruchs 1 gelöst.

Gegenstand der Erfindung ist somit die dauerhafte Verbindung von zwei oder mehreren Sichtscheiben mittels einer Verklebung zu einem festen Scheibenverbund. Damit kann die Brennraumbegrenzung als eine Baueinheit gehandhabt und ähnlich einfach wie eine Einzelscheibe verbaut werden. Dabei gestaltet sich die Abdichtung des Isolierglaselementes in einem umgebenden Rahmen, beispielsweise einem Türrahmen, deutlich einfacher. Insbesondere kann auf die sonst erforderlichen Dichtlagen zwischen den Einzelscheiben verzichtet werden. Dies erweitert die Gestaltungsmöglichkeiten für den Türrahmen. Insbesondere kann dieser nun mit geringerer Bautiefe ausgeführt werden. Dadurch, dass der Rahmen nun mit geringerer Baugröße ausgeführt werden kann, entsteht auch eine Materialeinsparung und eine Gewichtsreduzierung.

Das Isolierglaselement bildet aufgrund der Verklebung ein Bauteil mit hoher Steifigkeit, so dass es selbst auch das tragende Element einer Tür bilden kann. Auf einen Rahmen kann dann gegebenenfalls verzichtet werden, wobei die Scharniere und Verschlusselemente unmittelbar mit dem Isolierglaselement verbunden werden oder es wird ein Rahmen verwendet, der die Verbindung mit den Scharnieren und den Verschlusselementen vermittelt. Darüber hinaus können auch Sichtscheiben mit geringerer Dicke eingesetzt werden, was zu einer weiteren Gewichts- und Materialeinsparung bei ausreichender Stabilität führt.

Dadurch, dass der Kleber umlaufend den Sichtbereich umschließt, wird ein staubdichter Abschluss gebildet, so dass der Luftraum dauerhaft sauber bleibt. Somit kann eine regelmäßige Reinigung entfallen.

Weiterhin begrenzt der Kleber im Luftraum ein isolierendes Luftvolumen. Damit wird das Emissionsverhalten positiv beeinflusst, da nun höhere Verbrennungstemperaturen im Brennraum entstehen.

Gemäß der bevorzugten Ausgestaltungsvariante der Erfindung ist es vorgesehen, dass die Sichtscheiben mittels eines gefüllten, wasserglasbasierten Klebers miteinander verklebt sind. Dieser Kleber ist auch bei hohen thermischen Belastungen ausreichend temperaturbeständig. Der Kleber kann beispielsweise mit niedrig dehnenden Füllstoffen wie Quarzmehl, gefüllt sein, was zu einer Verringerung der thermischen Ausdehnung führt. Dies ist insbesondere bei Verwendung von Null-Ausdehnungsglaskeramiken als Scheibenmaterial von Bedeutung, um Rissbildung zu vermeiden und langfristig die Temperaturwechselbeständigkeit zu gewährleisten.

Da der ausgehärtete Kleber gasdurchlässig ist, ist ein Druckausgleich zwischen dem Luftraum und der Umgebung bei Temperaturwechseln möglich. Die staubdichte Abtrennung des Luftraumes bleibt erhalten. Die Gasdurchlässigkeit ist durch ein entsprechend poröses Klebermaterial eingestellt. Denkbar ist es auch, ein Druckausgleichelement, beispielsweise einen poröser Keramikfilter, in die Klebeschicht oder in den Abstandshalter zu integrieren beziehungsweise dem Abstandshalter zuzuordnen. Das Druckausgleichelement sollte eine staubdichte Abgrenzung bilden.

Ist es nach einer Ausgestaltungsvariante der Erfindung vorgesehen, dass der ausgehärtete Kleber hydrophob ist, dann kann das Eindringen von Wasser (als Verbrennungsprodukt oder Luftfeuchte) in den Luftraum vermindert oder vollständig unterdrückt werden.

Eine deutliche Materialoptimierung bei ausreichender Festigkeit kann bei einem Isolierglaselement dadurch erreicht werden, dass die Sichtscheiben eine unterschiedliche Dicke aufweisen. Die dicker Sichtscheibe erfüllt statische Anforderungen, die durch die dünnere Sichtscheibe materialsparend ergänzt werden und um die Brennraumbegrenzung zu komplettieren. Besonders bevorzugt sind insbesondere für die dünnere Sichtscheibe Dicken kleiner oder gleich 4mm mit dieser Konstruktion verwirklichbar. Für bestimmte Formatgrößen können auch Isolierglaselemente aufgebaut werden, bei denen beide Sichtscheiben gleiche Dicken, insbesondere kleiner gleich 4 mm aufweisen.

Eine denkbare Erfindungsausgestaltung ist derart, dass zwischen zwei äußeren Sichtscheiben eine oder mehrere innere Sichtscheiben angeordnet sind, und dass die inneren Sichtscheiben eine deutlich geringere Dicke als die beiden äußeren Sichtscheiben aufweisen.

Die beiden äußeren Scheiben eines solchen Isolierglaselementes bringen eine ausreichende Stabilität. Die innere/inneren Scheibe(n) müssen keine oder nur geringe mechanische Belastungen ableiten und erhöhen deutlich die Isolationswirkung.

Die Erfindung wird im Folgenden anhand eines in den Zeichnungen dargestellten Ausführungsbeispieles erläutert.

Es zeigen:
- Fig. 1: ein Isolierglaselement in perspektivischer Ansicht und
- Fig. 2: eine Ofentür mit einem Isolierglaselement gemäß Fig. 1 in Frontansicht.

In der Fig. 1 ist ein Isolierglaselement 10 einer Brennraumbegrenzung mit zwei zueinander parallel beabstandeten Sichtscheiben 11, 12 gezeigt. Zwischen den beiden Sichtscheiben ist ein Luftraum gebildet. Die Sichtscheiben 11, 12 können beispielsweise aus einer durchsichtigen Glaskeramik bestehen. Zur Verbindung der beiden Sichtscheiben 11, 12 wird ein Kleber 20 verwendet, der in Form einer Kleberaupe am Rand 13 der Sichtscheiben 11, 12 umlaufend angeordnet ist. Die Kleberaupe umschließt den Sichtbereich der Sichtscheiben 11, 12, durch den hindurch ein Einblick auf eine Feuerstelle eines Ofens ermöglicht ist. Der Kleber 20 verklebt die beiden Sichtscheiben 11, 12 umlaufend, so dass der Luftraum staubdicht gegenüber der Umgebung abgeschlossen ist. Die umlaufende Kleberaupe ermöglicht auch eine gleichmäßige Lastübertragung von der einen in die andere Sichtscheibe 11, 12.

Das Isolierglaselement 10 gemäß Fig. 1 kann mit einem Türrahmen 30 zu einer Ofentür komplettiert werden. Der Türrahmen 30 besteht aus vier Rahmenprofilen 31, 32, die zu einem geschlossenen Rahmen verbunden sind. Dabei weisen die Rahmenprofile 31, 32 einen Deckabschnitt auf, mit dem die Kleberaupe des Isolierglaselementes 10 außenseitig abgedeckt ist, so dass sich eine optisch ansprechende Gestaltung ergibt.

Die vertikalen Rahmenprofile 32 tragen auf der Scharnierseite zwei Scharnierteile 34 und auf der Anschlagseite einen Verschluss 33, beispielsweise einen Griff mit einer Schließzunge.

Zur Verbindung der beiden Sichtscheiben 11, 12 kann alternativ zu der Kleberaupe auch ein Abstandshalter verwendet werden, der in Form eines umlaufenden Rahmens zwischen den zueinander parallelen Sichtscheiben 11, 12 angeordnet ist. Der Abstandshalter besitzt auf gegenüberliegender Seiten ebene Auflageflächen, auf denen die Sichtscheiben 11, 12 mit ihren einander zugewandten Seiten unter Zwischenlage einer Klebeschicht aufgesetzt sind. Die Klebeschicht verbindet die Sichtscheiben 11, 12 derart stoffschlüssig, dass von dem Abstandshalter und den Sichtscheiben 11, 12 ein Luftraum begrenzt ist. Um zu verhindern, dass bei Temperaturwechselphasen Druckunterschiede zwischen der Umgebung und dem Luftraum entstehen, ist dem Abstandshalter ein Druckausgleichselement zugeordnet. Dieses schafft einen Druckausgleich zwischen der Umgebung und dem Luftraum. Das Druckausgleichelement kann in den Abstandshalter integriert sein oder dessen umlaufende Form streckenweise unterbrechen. Das Druckausgleichelement wird von einem Filter, beispielsweise einer porösen Keramik, gebildet.

Für den Aufbau des Abstandshalters werden mehrere, vorzugsweise vier Profilabschnitte zu einem zumindest teilweise umlaufenden Rahmen miteinander verbunden, vorzugsweise verklebt. Die Profilabschnitte können dabei aus dem gleichen Material wie die Sichtscheiben 11, 12 bestehen.

## Patentansprüche

1. Brennraumbegrenzung mit einem Isolierglaselement mit wenigstens zwei Sichtscheiben (11, 12) bestehend aus zumindest bereichsweise transparentem Glas- oder Glaskeramikmaterial, die unter Belassung eines Luftraumes zueinander beabstandet angeordnet sind, und wobei im Bereich des Luftraums zumindest teilweise ein Sichtbereich gebildet ist,
wobei die beiden Sichtscheiben (11, 12) mittels eines temperaturbeständigen Klebers (20) miteinander verbunden sind,
wobei der Kleber (20) umlaufend einen Sichtbereich der Sichtscheiben (11, 12) umschließt, oder
wobei ein zumindest bereichsweise umlaufender Abstandshalter mit den beiden Sichtscheiben (11, 12) stoffschlüssig verbunden, vorzugsweise verklebt ist,
**dadurch gekennzeichnet,**
**dass** die Sichtscheiben (11, 12) mittels eines gefüllten, wasserglasbasierten Klebers (20) miteinander verklebt sind und dass der ausgehärtete Kleber (20) zumindest bereichsweise gasdurchlässig ist.

2. Brennraumbegrenzung einem der Ansprüche 1 bis 3,
**dadurch gekennzeichnet,**
**dass** der ausgehärtete Kleber (20) hydrophob ist.

3. Brennraumbegrenzung nach einem der Ansprüche 1 bis 4,
**dadurch gekennzeichnet,**
**dass** wenigstens eine der Sichtscheiben (11, 12) eine Dicke kleiner oder gleich 4 mm aufweist.

4. Brennraumbegrenzung nach einem der Ansprüche 1 bis 5,
**dadurch gekennzeichnet,**
**dass** zwischen zwei äußeren Sichtscheiben (11, 12) eine oder mehrere innere Sichtscheiben (11, 12) angeordnet sind, und
**dass** die inneren Sichtscheiben (11, 12) eine geringere Dicke als die beiden äußeren Sichtscheiben (11, 12) aufweisen.

5. Brennraumbegrenzung nach einem der Ansprüche 1 bis 6,
**dadurch gekennzeichnet,**
**dass** ein Druckausgleichelement eine luftleitende Verbindung zwischen der Umgebung und dem von der Klebeschicht oder dem Abstandshalter umschlossenen Luftraum schafft.

6. Brennraumbegrenzung nach Anspruch 7,
**dadurch gekennzeichnet,**
**dass** das Druckausgleichelement ein Filterelement ist und vorzugsweise von einer porösen Keramik gebildet ist.

7. Brennraumbegrenzung nach einem der Ansprüche 1 bis 8,
**dadurch gekennzeichnet,**
**dass** der Abstandshalter aus mehreren Profilabschnitten zusammengesetzt ist.

8. Brennraumbegrenzung nach einem der Ansprüche 1 bis 9,
**dadurch gekennzeichnet,**
**dass** der Abstandshalter und wenigstens eine der Sichtscheiben (11, 12) aus dem gleichen Material bestehen.

9. Brennraumbegrenzung nach einem der Ansprüche 1 bis 10,
**dadurch gekennzeichnet,**
**dass** der Abstandshalter zueinander parallele Stützflächen aufweist, auf die die Sichtscheiben (11, 12) mit den einander zugekehrten Innenseiten unter Zwischenlage einer Klebeschicht aufgesetzt sind.

## Claims

1. Combustion chamber delimitation with an insulating glass element having at least two viewing panes (11, 12) which consist of glass or glass-ceramic material transparent at least in certain regions and which are arranged spaced apart from one another to leave an air chamber, wherein a viewing region is formed in at least part of the region of the air chamber,
wherein the two viewing panes (11, 12) are bonded to one another by means of a temperature-resistant adhesive (20),
wherein the adhesive (20) surrounds a viewing region of the viewing panes (11, 12) in a circumferential manner, or
wherein a spacer which is circumferential at least in certain regions is integrally bonded, preferably adhesively bonded, to the two viewing panes (11, 12),
**characterized**
**in that** the viewing panes (11, 12) are adhesively bonded to one another by means of a waterglass-based adhesive (20) which has been filled in, and in that the cured adhesive (20) is gas-permeable at least in certain regions.

2. Combustion chamber delimitation according to Claim 1,
**characterized**
**in that** the cured adhesive (20) is hydrophobic.

3. Combustion chamber delimitation according to either of Claims 1 and 2,
**characterized**
**in that** at least one of the viewing panes (11, 12) has a thickness of less than or equal to 4 mm.

4. Combustion chamber delimitation according to one of Claims 1 to 3,
**characterized**
**in that** one or more inner viewing panes (11, 12) are arranged between two outer viewing panes (11, 12), and
**in that** the inner viewing panes (11, 12) have a smaller thickness than the two outer viewing panes (11, 12).

5. Combustion chamber delimitation according to one of Claims 1 to 4,
**characterized**
**in that** a pressure equalization element creates an air-guiding connection between the surroundings and the air chamber surrounded by the adhesive layer or the spacer.

6. Combustion chamber delimitation according to Claim 5,
**characterized**
**in that** the pressure equalization element is a filter element and is preferably formed from a porous ceramic.

7. Combustion chamber delimitation according to one of Claims 1 to 6,
**characterized**
**in that** the spacer is assembled from a plurality of profiled portions.

8. Combustion chamber delimitation according to one of Claims 1 to 7,
**characterized**
**in that** the spacer and at least one of the viewing panes (11, 12) consist of the same material.

9. Combustion chamber delimitation according to one of Claims 1 to 8,
**characterized**
**in that** the spacer has support faces which are parallel to one another and onto which the viewing panes (11, 12) are placed with the inner sides facing towards one another, with the interposition of an adhesive layer.

## Revendications

1. Elément de paroi d'une chambre de combustion avec un élément vitré isolant avec au moins deux vitres d'inspection (11, 12) composées d'un matériau de verre ou de vitrocéramique au moins localement transparent, qui sont disposées à distance l'une de l'autre en formant une couche d'air, et dans lequel une zone d'inspection est formée au moins localement dans la région de la couche d'air, dans lequel les deux vitres d'inspection (11, 12) sont assemblées l'une à l'autre au moyen d'une colle (20) résistant à la température, dans lequel la colle (20) entoure en périphérie une zone d'inspection des vitres d'inspection (11, 12), ou dans lequel un élément d'écartement au moins localement périphérique est assemblé matériellement, de préférence collé, aux deux vitres d'inspection (11, 12), **caractérisé en ce que** les vitres d'inspection (11, 12) sont collées l'une à l'autre au moyen d'une colle à base de verre soluble chargée (20) et **en ce que** la colle durcie (20) est au moins localement perméable au gaz.

2. Elément de paroi d'une chambre de combustion selon la revendication 1, **caractérisé en ce que** la colle durcie (20) est hydrophobe.

3. Elément de paroi d'une chambre de combustion selon une des revendications 1 ou 2, **caractérisé en ce qu'**au moins une des vitres d'inspection (11, 12) présente une épaisseur inférieure ou égale à 4 mm.

4. Elément de paroi d'une chambre de combustion selon une des revendications 1 à 3, **caractérisé en ce qu'**une ou plusieurs vitres d'inspection intérieures (11, 12) sont disposées entre deux vitres d'inspection extérieures (11, 12), et **en ce que** les vitres d'inspection intérieures (11, 12) présentent une épaisseur plus faible que les deux vitres d'inspection extérieures (11, 12).

5. Elément de paroi d'une chambre de combustion selon une des revendications 1 à 4, **caractérisé en ce qu'**un élément d'équilibrage de pression procure une communication de passage d'air entre l'ambiance et la couche d'air entourée par la couche de colle ou l'élément d'écartement.

6. Elément de paroi d'une chambre de combustion selon la revendication 5, **caractérisé en ce que** l'élément d'équilibrage de pression est un élément de filtre et est formé de préférence par une céramique poreuse.

7. Elément de paroi d'une chambre de combustion selon une des revendications 1 à 6, **caractérisé en ce que** l'élément d'écartement est composé de plusieurs sections de profilé.

8. Elément de paroi d'une chambre de combustion selon une des revendications 1 à 7, **caractérisé en ce que** l'élément d'écartement et au moins une des vitres d'inspection (11, 12) sont constitués du même matériau.

9. Elément de paroi d'une chambre de combustion selon une des revendications 1 à 8, **caractérisé en ce que** l'élément d'écartement présente deux faces d'appui parallèles l'une à l'autre, sur lesquelles les vitres d'inspection (11, 12) sont posées par leurs faces intérieures tournées l'une vers l'autre, avec interposition d'une couche de colle.
